# FASCICULE DE BREVET EUROPEEN

(11) **EP 1 445 197 B1**
(45) Date de publication et mention de la délivrance du brevet: **20.06.2007**
(21) Numéro de dépôt: 04354004.6
(22) Date de dépôt: 02.02.2004
(51) Int. Cl.: B65B 53/06

(54) **Dispositif et procédé d'emballage d'une charge palettisée au moyen d'une housse thermorétractable**
Vorrichtung und Verfahren zum Umhüllen einer palettisierten Ladung mit einer Heissschrumpffolienhaube
Apparatus and method for applying a packaging hood of heat-shrinkable foil on a palettised load

(30) Priorité: 10.02.2003 FR 0301532
(43) Date de publication de la demande: 11.08.2004
(73) Titulaire: Thimon, 73420 Méry (FR)
(72) Inventeur: Martin Cocher, Jean-Paul Charles, 73290 La Motte Servolex (FR); Jaconelli, Georges, 73100 Aix-les-Bains (FR)
(74) Mandataire: Hecké, Gérard

(56) Documents cités:
- EP-A- 0 205 135
- EP-A- 0 697 337
- DE-C- 4 426 369

## Description

### Domaine technique de l'invention

L'invention est relative à un dispositif et procédé d'emballage d'une charge palettisée au moyen d'une housse en matière plastique thermorétractable, consistant:
à placer la charge sur une table support avec interposition d'un tapis de sol recouvrant la face supérieure de la palette,

- à chauffer la housse préalablement déposée sur la charge pour assurer sa thermorétraction sur les faces latérales de ladite charge,
- à évacuer l'air emprisonné entre la housse et la charge en le chassant vers l'extérieur à travers un intervalle latéral d'échappement créé par des moyens de retenue mis en place sous le bord inférieur de la housse, et agencés pour empêcher tout retrait vertical de la housse pendant la thermorétraction,
- et à enlever les moyens de retenue pour thermosceller le bord inférieur de la housse sur les bords tombants du tapis de sol en rendant l'emballage étanche.

L'emballage est constitué par un empilement à plusieurs couches d'objets ou contenants creux en verre ou plastique, par exemple des bouteilles. L'invention s'applique également à tout autre type d'objets faisant usage d'un emballage thermorétractable étanche et stable.
La stabilité et l'étanchéité d'un tel emballage nécessitent les critères suivants :
- une rétraction parfaite et sans plis de la housse pour assurer une bonne cohésion de la charge, et éviter de fragiliser les zones contiguës à ces plis,
- un thermoscellage continu du bord inférieur de la housse au tapis de sol pour garantir l'étanchéité et lier la charge au support bois de la palette.

### Etat de la technique

On connaît déjà des procédés et installations d'emballage consistant à confectionner une housse à partir d'une gaine de film thermorétractable, par exemple en polyéthylène, à l'ouvrir en orientant le bord inférieur vers le bas, à coiffer la charge palettisée avec la housse, et à chauffer les faces latérales de la housse par un cadre chauffant pour assurer sa thermorétraction sur la charge. La thermorétraction nécessite généralement une table-support particulière de manutention, avec un dispositif d'aspiration pour maîtriser la conformation du film pendant cette étape.
Le document FR-A-2816587 décrit une installation de houssage et de rétraction, dans laquelle le bord inférieur de la housse est maintenu par les doigts de houssage pendant toute la phase de houssage et de thermoscellage.
Le document EP-A-376028 se rapporte à un dispositif d'emballage équipé d'éléments de pressage à leviers pivotants travaillant à l'extérieur de la zone de déplacement des préhenseurs. Pendant la thermorétraction, le bord inférieur de la housse est maintenu par les quatre leviers pivotants, d'une part contre des butées solidaires de la table support, et d'autre part sur les faces extérieures des poutres de la palette. Les leviers pivotants sont montés à rotation en dessous du plan de positionnement, et autour d'axes horizontaux solidaires de la table.
Les deux documents précités concernent des machines d'emballage à film thermorétractable, dans lesquelles les opérations de houssage et de rétraction s'effectuent successivement sur un même poste de travail.

D'autres machines d'emballage ont également proposé d'améliorer la phase de rétraction du film sur un poste distinct situé en aval du poste de houssage.
Selon les documents EP-A-249534 et EP-A- 205135,le houssage de la charge intervient par l'intermédiaire de doigts de préhension, qui libèrent le bord inférieur de la housse en fin de course de houssage. La thermorétraction intervient ensuite sur le même poste, et pendant une grande partie de la course de thermorétraction, de l'air est soufflé à l'intérieur de la housse pour la gonfler, Ce soufflage est opéré par des canules qui présentent une partie rugueuse de retenue de la housse. L'introduction de ces canules entre la charge et la housse doit Intervenir avant le houssage, et n'est possible que dans la partie centrale sur deux faces opposées.

Le document EP 697337 concerne un procédé et un dispositif de suremballage d'une charge palettisée, comprenant une étape préliminaire de houssage de la charge par une housse de film thermorétractable, suivie d'une étape de rétraction thermique du film, mettant en oeuvre la rétraction d'un retour de film sous la face inférieure des supports de coulissement latéraux, et une conformation de la housse le long des côtés transversaux pour y ramener le bord inférieur de la housse sensiblement au niveau de la face inférieure du plancher de la charge palettisée. Le bord inférieur de la housse n'est pas écarté de la charge par des moyens mécaniques. Un tel dispositif est destiné à dégager le passage des fourches de manutention dans des magasins de stockage automatique.

Le document DE 4426369 mentionne un dispositif d'emballage, dans lequel le film est écarté de la charge par de l'air, et non pas par des moyens d'écartement mécaniques. On souffle d'abord à l'intérieur pour répartir le film autour de la charge, puis on aspire l'air interne pendant la rétraction. Le film se trouve alors plaqué par l'effet de dépression contre la charge, ce qui complique l'évacuation de l'air.
D'autres installations connues proposent des tables de manutention permettant une élévation de la palette en fin de rétraction, et l'aspiration du film sous le plan de pose. Un tel agencement n'est pas adapté pour des charges à contenants en verre, étant donné que le film tend à se déchausser du pied de la palette lors des manutentions. Le thermoscellage n'est alors pas garanti.

Dans le cas de deux postes distincts pour le houssage et la rétraction, le transfert de la charge houssée du poste de houssage vers le poste de rétraction provoque un déplacement de la partie inférieure de la housse suite à son frottement sur le transporteur. Il est alors indispensable de repositionner la housse avant l'étape de chauffage pour la thermorétraction, en particulier pour une meilleure répartition du surpérimètre. Il existe à cet effet des dispositifs de pincement de la housse contre la palette.
Les installations actuelles ne permettent pas de satisfaire l'ensemble des contraintes techniques en rétraction séparée du houssage. Les machines mixtes de houssage et de rétraction ne sont pas adaptées à des cadences de production de l'ordre de 100 palettes/heure, et plus.

### Objet de l'Invention

L'objet de l'invention consiste à élaborer un procédé d'emballage destiné à améliorer la rétraction et le thermoscellage sur un format d'étanchéité d'une housse d'emballage à film rétractable placée sur une charge palettisée nécessitant une étanchéité parfaite.

Le procédé selon l'invention est caractérisé en ce que :
- après houssage de la charge, on place les moyens de retenue sous le bord inférieur pour tendre modérément la housse par le bas en tenant le bord inférieur par les quatre angles, et à une distance prédéterminée autour de la charge, de manière à maintenir l'intervalle ouvert sur toute la périphérie pendant toute la phase de thermorétraction,
- et on aspire l'air emprisonné à travers ledit intervalle latéral d'échappement pour vider complètement la housse pendant la phase de thermorétraction.

La mise sous tension du bord de la housse autorise l'échappement de l'air emprisonné à travers ledit intervalle, et empêche tout retrait vertical du bord inférieur pendant la phase de thermorétraction.

Avant la mise en place des moyens de retenue, on peut souffler avantageusement de l'air à l'intérieur de la housse pour éloigner le bord inférieur de la charge dans la zone d'introduction. On introduit d'abord les moyens de retenue verticalement à partir d'un niveau inférieur extérieur à la housse vers un niveau supérieur à l'intérieur de la housse, et on écarte ensuite horizontalement lesdits moyens de retenue vers les quatre angles du bord inférieur pour maintenir la housse ouverte.

Par la suite, on aspire l'air à travers l'intervalle latéral d'échappement pour vider complètement la housse pendant la phase de thermorétraction. Finalement, on dégage verticalement les moyens de retenue du niveau supérieur vers le niveau inférieur extérieur à la housse lors du thermoscellage du bord inférieur sur le tapis de sol.

Une étape d'injection de gaz peut également être prévue après la phase d'aspiration. On utilise de préférence un gaz injecté à l'intérieur de l'espace entre la housse et la charge, de manière à aseptiser ou traiter le volume interne de la housse. L'étanchéité finale de la housse par thermoscellage s'opère immédiatement après cette injection de gaz, de manière à empêcher tout échappement de gaz ou introduction d'air.

L'invention concerne également une installation d'emballage d'une charge palettisée au moyen d'une housse en matière plastique thermorétractable, comportant une table support de la charge palettisée, des moyens de houssage pour enfiler la housse ouverte autour et sur la charge, des moyens de chauffage à cadre de rétraction pour chauffer la housse en matière plastique thermorétractable en vue de sa thermorétraction sur la charge, des moyens de retenue mis en place sous le bord inférieur de la housse pour créer un intervalle d'échappement de l'air, et agencés pour empêcher tout retrait vertical de la housse pendant la thermorétraction, et un dispositif d'aspiration et de soufflage d'air disposé dans la table support et sous la palette, caractérisée en ce que les moyens de retenue comportent un mécanisme de reprise à quatre doigts de commande mobiles destinés à s'écarter pour tendre la housse vers le bas en la tenant par les quatre angles, et à une distance prédéterminée de la charge pendant toute la phase de thermorétraction.

Selon un mode de réalisation préférentiel, les doigts de commande sont mobiles horizontalement et verticalement, en étant disposés dans deux carters solidaires des deux côtés opposés de la table support. Chaque carter renferme une paire de doigts de commande coopérant avec des moyens d'entraînement pour occuper une position rapprochée ou une position écartée.
Un dispositif d'aspiration et de soufflage d'air est disposé dans la table support et sous la palette.

Le déplacement des doigts de commande vers la position écartée peut être opéré par divers moyens d'entraînement comportant :
- soit un dispositif de transmission actionné par un motoréducteur pour déplacer chaque doigt le long d'une rampe inclinée ou curviligne, ou portés par des bras articulés, dont les positions de fin de course correspondent à la position rapprochée, et à la position écartée des doigts ;
- soit un vérin de manoeuvre coopérant avec un levier pivotant associé à un ressort de rappel pour chaque doigt.

Dans une application particulière, les doigts de commande peuvent être percés et reliés à un dispositif d'injection de gaz permettant d'assurer une aseptisation ou tout autre traitement à l'intérieur de la housse.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés dans lesquels :
- les figures 1 et 2 sont des vues schématiques en élévation représentant les étapes successives du procédé selon l'invention ;
- la figure 3 montre une vue en plan de la charge entourée par la housse, laquelle est maintenue par des doigts de commande lors de la phase de rétraction, les, demi-vues de gauche et de droite illustrant respectivement les doigts en position rapprochée, et en position écartée ;
- la figure 4 est une vue en coupe selon la ligne 4-4 de la figure 1, avec le mécanisme de reprise pour l'actionnement des doigts de commande représentés dans les deux positions rapprochée et écartée;
- les figures 5 et 6 sont des variantes de réalisation du mécanisme de reprise de la figure 4, respectivement en position rapprochée et écartée des doigts de commande pour le maintien de la housse.

### Description du procédé et de deux modes de réalisation préférentiels

Selon la machine d'emballage illustrée schématiquement aux figures 1 à 4, une charge CH composée d'un empilage de bouteilles 10 en verre ou plastique, est posée sur une palette 12 rectangulaire avec interposition d'un tapis de sol 14 dépassant les bords de la palette 12. L'ensemble palette 12 et charge CH est amené sur une table support 13 au moyen d'un convoyeur ou un transporteur à chaînes 16, lequel se déplace selon une direction longitudinale perpendiculaire au plan des figures 1 et 2.

La face supérieure 15 de la palette 12 recouverte par le tapis de sol 14, est plus large que la distance entre les deux poutres ou plots17 externes s'étendant parallèlement à la direction longitudinale. Les poutres 17 forment des entretoises définissant l'épaisseur de la palette 12. La charge CH possède une forme parallélépipédique comprenant une face horizontale inférieure 19 venant en appui sur le tapis de sol 14, une face horizontale supérieure 27, et quatre faces verticales latérales 28.

Une housse 18 est confectionnée à partir d'une gaine tubulaire de film en matière plastique thermorétractable, notamment en polyéthylène, ladite gaine étant préalablement coupée puis soudée transversalement pour constituer un toit. La housse 18 est ensuite ouverte par son extrémité inférieure orientée vers le bas, puis est enfilée sur la charge CH palettisée lors d'une première étape de houssage. La face supérieure 27 de la charge CH est ainsi coiffée entièrement par la housse 18. A titre d'exemple, le dispositif de mise en forme de la housse 18 et de houssage de la charge CH est décrit en détail dans le document EP 1060988.

Le tapis de sol 14 est formé par un format réalisé à partir d'un film en matière plastique thermorétractable, dont les bords extérieurs tombent sur les faces latérales de la palette 12. Le matériau constituant le tapis de sol 14 peut être le même que celui de la housse 18. En position de houssage, le bord inférieur 29 de la housse 18 est agencé autour des bords tombants du tapis de sol 14.

Un ventilateur 21 est disposé sous la palette 12 à l'intérieur de la table support 13, et est entraîné par un moteur 22 électrique à inversion du sens de rotation pour constituer un dispositif d'aspiration ou de soufflage d'air à l'intérieur de la housse 18.

Un dispositif de chauffage constitué à titre d'exemple par un cadre de rétraction 20, est agencé avec jeu autour de la charge CH revêtue de sa housse 18. Le cadre de rétraction 20 est déplaçable verticalement (flèche F1) par des moyens d'entraînement (non représentés) pour chauffer la surface latérale de la housse 18 de haut en bas lors de la phase de rétraction du film sur la charge CH.

L'installation peut comporter soit un poste unique permettant la combinaison des phases de houssage et de rétraction, soit deux postes distincts séparés, le premier en amont pour la mise en place de la housse 18, et le second en aval pour le chauffage.

Des moyens de retenue situés sous la face supérieure 15 de la palette 12, sont rendus actifs lors de la phase de rétraction pour écarter le bord inférieur 29 ouvert de la housse 18 par rapport à la charge CH et la palette 18 en laissant subsister un intervalle 24 (figure 2). L'air emprisonné à l'intérieur de la housse 18 peut ainsi s'échapper naturellement à travers cet intervalle 24 pendant la phase de rétraction au fur et à mesure du mouvement de descente du cadre 20 chauffant. L'échappement naturel périphérique de l'air peut être complété par un écoulement additionnel généré par un effet d'aspiration lors de la mise en service du ventilateur 21. Cette mise sous tension aux quatre angles empêche tout retrait vertical du bord inférieur pendant au moins une partie de la phase de thermorétraction.

Selon l'invention, les moyens de retenue comportent un mécanisme de reprise 23 destiné à assurer la conformation et la tenue du bord inférieur 29 de la housse 18 pendant toute la phase de rétraction. Le mécanisme de reprise 23 est équipé à cet effet de quatre doigts de commande 26 mobiles horizontalement et verticalement, de manière à repositionner et à tendre modérément la housse 18 en tenant le bord inférieur 29 par les quatre angles, et à une distance prédéterminée des faces de la charge CH et de la palette 12. Le mécanisme de reprise 23 est disposé dans deux carters 30 solidaires des deux côtés opposés de la table support 13. Chaque carter 30 renferme une paire de doigts de commande 26 susceptibles d'occuper une position rapprochée (demi-vue de gauche, figures 3 et 4), ou une position écartée (demi-vue de droite, figures 3 et 4).

Lorsque la charge CH palettisée et houssée est positionnée sur la table support 13 pour la phase de rétraction, les doigts de commande 26 de chaque paire se trouvent initialement dans une position rapprochée (voir demi-vue de gauche, figure 1), mais à un niveau inférieur situé sous la palette 12. Le cadre 20 de chauffage est placé en position haute, à la partie supérieure de la charge CH, mais n'est pas encore activé pour assurer la rétraction. Le ventilateur 21 peut être actionné pour provoquer un soufflage d'air destiné à éloigner le bord inférieur 29 de la palette 12 dans la zone d'introduction 31 des doigts de commande 26.

On déplace ensuite verticalement les doigts de commande 26 vers le niveau supérieur (demi-vue de droite, figure 1), de manière à les insérer dans la zone 31 entre la palette 12 et le bord inférieur 29 de la housse 18. Lors de cette mise en place, les doigts de commande 26 restent en position rapprochée.

Des moyens d'entraînement 32 du mécanisme de reprise 23 déplacent par la suite les doigts de commande 26 horizontalement vers la position écartée (demi-vue de droite, figures 2 et 3 et 4) en maintenant le bord inférieur 29 de la housse aux quatre angles avec formation de l'intervalle 24 ouvert vers l'extérieur. Un soufflage d'air peut alors provoquer un léger gonflage de la housse 18 pour éviter d'éventuels plis lors de la phase suivante de rétraction.

Dans l'exemple de la figure 4, les moyens d'entraînement 32 des doigts 26 du mécanisme de reprise 23, comportent à titre d'exemple un dispositif de transmission 33 à courroie actionnée par un motoréducteur 34, et entraînant chaque support de doigt 26 le long d'une rampe 35 inclinée ou curviligne. Les positions de fin de course de chaque rampe 35 correspondent aux positions rapprochée et écartée des doigts 26.

Il est clair que les rampes inclinées ou curvilignes peuvent être remplacées par des bras articulés.

Lors de la thermorétraction du film sur la charge CH, le cadre de rétraction 20 chauffe les faces latérales de la housse 18 suite à un déplacement de haut en bas (flèche F1, figure 2). L'air emprisonné entre la charge CH et la housse 18 est aspiré par le ventilateur 21 tournant en sens inverse, et est chassé vers l'extérieur à travers l'intervalle 24. L'aspiration de l'air s'effectue pendant toute la course de descente du cadre de rétraction 20, de manière à vider entièrement la housse 18.

Le positionnement du cadre 20 de chauffage dans la position basse (demi-vue de gauche, figure 2), provoque le chauffage du bord inférieur 29 de la housse. Les doigts de commande 26 sont dégagés vers le niveau inférieur. Il en résulte un effet de thermoscellage du bord inférieur 29 sur le tapis de sol 14 rendant la housse 18 complètement étanche. L'aspiration réalisée par le ventilateur 21 lors de cette étape favorise ce thermoscellage, et limite le retrait vertical de la housse.

Pour éviter le glissement du film sur les doigts 26 pendant la phase de rétraction sur les faces latérales de la charge CH, on peut utiliser avantageusement des doigts de commande 26 creux, percés latéralement d'orifices dans la partie en contact avec le film. Le maintien d'une aspiration à l'intérieur des doigts de commande 26 pendant la phase de rétraction permet de supprimer cet inconvénient. En fin de rétraction, l'aspiration est supprimée de manière à faciliter le dégagement de la housse 18.

Dans une application particulière, les doigts de commande 26 percés peuvent être reliés à un dispositif d'injection de gaz (non représenté) permettant d'assurer une aseptisation ou tout autre traitement à l'intérieur de la housse 18. Pendant cette étape d'injection de gaz, l'aspiration par le ventilateur 21 reste maintenue, de manière à plaquer la housse contre le tapis de sol 14, et rendre étanche l'intervalle 24 entre la charge CH et le bord de la housse 18.

Sur la variante de réalisation des figures 5 et 6, chacun des deux mécanismes de reprise 123 latéral est équipé d'une paire de leviers 36 d'actionnement des doigts 26. Chaque levier 36 est monté à pivotement sur un axe 37 entre deux positions angulaires, dont l'une permet le maintien de la housse 18 dans la position écartée (voir position C sur figure 6). Chaque levier 36 est associé à un ressort de traction 38 sollicitant les doigts 26 en position rapprochée (voir position A sur figure 5).

Un vérin 39 de manoeuvre actionne chaque levier 36 pour le déplacer horizontalement vers un angle de la charge CH lors de l'écartement des doigts 26. A partir de la position rapprochée A de la figure 5, les doigts 26 sont d'abord déplacés en translation vers la position intermédiaire B de la figure 6 sans s'écarter de la charge CH. Dans cette position intermédiaire, les ressorts 38 des leviers 36 restent détendus comme à la figure 5. La course poursuivie des vérins 39 provoque ensuite des mouvements opposés de basculement des leviers 36 vers la position écartée des doigts 26 (voir position C, figure 6). Les ressorts 38 de traction sont alors tendus, et reviennent automatiquement en position rapprochée en fin de la phase de rétraction lors du rappel des vérins 39. Les doigts 26 sont ensuite dégagés vers le bas par un déplacement vertical du mécanisme de reprise 123 ou par un pivotement autour de l'axe 39 commandé par un vérin pneumatique 40.

## Revendications

1. Procédé d'emballage d'une charge (CH) palettisée au moyen d'une housse (18) en matière plastique thermorétractable, consistant :
- à placer la charge (CH) sur une table support (13) avec interposition d'un tapis de sol (14) recouvrant la face supérieure (15) de la palette (12),
- à chauffer la housse (18) préalablement déposée sur la charge (CH) pour assurer sa thermorétraction sur les faces latérales de ladite charge (CH),
- à évacuer l'air emprisonné entre la housse (18) et la charge (CH) en le chassant vers l'extérieur à travers un intervalle (24) latéral d'échappement créé par des moyens de retenue mis en place sous le bord inférieur (29) de la housse, et agencés pour empêcher tout retrait vertical de la housse pendant la thermorétraction,
- et à enlever les moyens de retenue pour thermosceller le bord inférieur (29) de la housse (18) sur les bords tombants du tapis de sol (14) en rendant l'emballage étanche,
**caractérisé en ce que**
- après houssage de la charge (CH), on place les moyens de retenue sous le bord inférieur (29) pour tendre modérément la housse (18) par le bas en tenant le bord inférieur (29) par les quatre angles, et à une distance prédéterminée autour de la charge (CH), de manière à maintenir l'intervalle (24) ouvert sur toute la périphérie pendant toute la phase de thermorétraction,
- et on aspire l'air emprisonné à travers ledit intervalle (24) latéral d'échappement pour vider complètement la housse (18) pendant la phase de thermorétraction.

2. Procédé d'emballage selon la revendication 1, **caractérisé en ce qu'**avant la mise en place des moyens de retenue, on souffle de l'air à l'intérieur de la housse (18) pour éloigner le bord inférieur (29) de la charge (CH) dans la zone d'introduction (31).

3. Procédé d'emballage selon la revendication 1 ou 2, **caractérisé en ce qu'**on introduit d'abord les moyens de retenue verticalement à partir d'un niveau inférieur extérieur à la housse (18) vers un niveau supérieur à l'intérieur de la housse, et qu'on écarte ensuite horizontalement lesdits moyens de retenue vers les quatre angles du bord inférieur (29) pour maintenir la housse (18) ouverte.

4. Procédé d'emballage selon la revendication 1, **caractérisé en ce qu'**après la phase d'aspiration de l'air, on injecte un gaz pour aseptiser ou traiter le volume interne de la housse.

5. Procédé d'emballage selon la revendication 3, **caractérisé en ce qu'**on dégage verticalement les moyens de retenue du niveau supérieur vers le niveau inférieur extérieur à la housse lors du thermoscellage du bord inférieur (29) sur le tapis de sol (14).

6. Dispositif d'emballage d'une charge (CH) palettisée au moyen d'une housse (18) en matière plastique thermorétractable, comportant :
- une table support (13) de la charge (CH) palettisée,
- des moyens de houssage pour enfiler la housse (18) ouverte autour et sur la charge (CH),
- des moyens de chauffage à cadre de rétraction (20) pour chauffer la housse (18) en vue de sa thermorétraction sur la charge (CH),
- des moyens de retenue mis en place sous le bord inférieur (29) de la housse pour créer un intervalle d'échappement de l'air, et agencés pour empêcher tout retrait vertical de la housse pendant la thermorétraction
- et un dispositif d'aspiration et de soufflage d'air disposé dans la table support (13) et sous la palette (12).
**caractérisé en ce que** les moyens de retenue comportent un mécanisme de reprise (23, 123) à quatre doigts de commande (26) mobiles destinés à s'écarter pour tendre la housse (18) vers le bas en la tenant par les quatre angles, et à une distance prédéterminée de la charge (CH) pendant toute la phase de thermorétraction.

7. Dispositif d'emballage selon la revendication 6, **caractérisé en ce que** les doigts de commande (26) sont mobiles horizontalement et verticalement, en étant disposés dans deux carters (30) solidaires des deux côtés opposés de la table support (13).

8. Dispositif d'emballage selon la revendication 7, **caractérisé en ce que** chaque carter (30) renferme une paire de doigts de commande (26) coopérant avec des moyens d'entraînement (32) pour occuper une position rapprochée ou une position écartée.

9. Dispositif d'emballage selon la revendication 8, **caractérisé en ce que** les moyens d'entraînement (32) du mécanisme de reprise (23) comportent un dispositif de transmission (33) actionné par un motoréducteur (34) pour déplacer chaque doigt (26) soit le long d'une rampe (35) inclinée ou curviligne, soit par des bras articulés, dont les positions de fin de course correspondent à la position rapprochée, et à la position écartée des doigts (26).

10. Dispositif d'emballage selon la revendication 8, **caractérisé en ce que** les moyens d'entraînement (32) du mécanisme de reprise (123) comportent un vérin (39) de manoeuvre coopérant avec un levier (36) pivotant pour déplacer chaque doigt (26) entre la position rapprochée et la position écartée.

11. Dispositif d'emballage selon la revendication 10, **caractérisé en ce qu'**un ressort (38) de rappel est associé à chaque levier (36) pour le ramener de la position écartée vers la position rapprochée.

12. Dispositif d'emballage selon la revendication 6, **caractérisé en ce que** le dispositif d'aspiration et de soufflage est constitué par un ventilateur (21) accouplé à un moteur (22) électrique à inversion du sens de rotation.

13. Dispositif d'emballage selon la revendication 6, **caractérisé en ce que** les doigts de commande (26) sont creux, et comportent des orifices d'aspiration destinés à supprimer le glissement du film sur lesdits doigts pendant la phase de rétraction.

14. Dispositif d'emballage selon la revendication 6. **caractérisé en ce que** les doigts de commande (26) sont creux, et reliés à un dispositif d'injection de gaz permettant d'assurer une aseptisation ou un autre traitement à l'intérieur de la housse (18), ladite injection de gaz s'effectuant juste avant le thermoscellage.

## Claims

1. Method for packaging a palletized load (CH) by means of a pallet cover (18) made from heat-shrink plastic material, consisting:
- in placing the load (CH) on a support table (13) with an interposed groundsheet (14) covering the top surface (15) of the pallet (12),
- in heating the pallet cover (18) placed beforehand on the load (CH) to achieve heat-shrinking thereof on the side faces of said load (CH),
- in removing the air trapped between the pallet cover (18) and the load (CH) by expelling it via a lateral outlet gap (24) created by retaining means fitted under the bottom edge (29) of the pallet cover and arranged to prevent any vertical retraction of the pallet cover during heat-shrinking,
- and in removing the retaining means to heat-seal the bottom edge (29) of the pallet cover (18) onto the overhanging edges of the groundsheet (14) rendering the packaging airtight,
**characterized in that**
- after the pallet cover has been placed on the load (CH), the retaining means are placed under the bottom edge (29) to moderately stretch the pallet cover (18) via the bottom holding the bottom edge (29) by the four corners, and at a predetermined distance around the load (CH), so as to keep the outlet gap (24) open over the whole periphery throughout the heat-shrinking phase,
- and the trapped air is sucked through said lateral outlet gap (24) to empty the pallet cover (18) completely during the heat-shrinking phase.

2. Method for packaging according to claim 1, **characterized in that**, before the retaining means have been fitted in place, air is blown into the pallet cover (18) to move the bottom edge (29) of the load (CH) away in the insertion area (31).

3. Method for packaging according to claim 1 or 2, **characterized in that** the retaining means are first inserted vertically from a lower level outside the pallet cover (18) to an upper level inside the pallet cover, and that said retaining means are then moved away horizontally towards the four corners of the bottom edge (29) to keep the pallet cover (18) open.

4. Method for packaging according to claim 1, **characterized in that** after the air suction phase, a gas is injected to aseptize or treat the internal volume of the pallet cover.

5. Method for packaging according to claim 3, **characterized in that** the retaining means are withdrawn vertically from the upper level to the lower level outside the pallet cover when heat-sealing of the bottom edge (29) is performed on the groundsheet (14).

6. Device for packaging a palletized load (CH) by means of a pallet cover (18) made of heat-shrink plastic material, comprising:
- a support table (13) supporting the palletized load (CH),
- pallet covering means to fit the open pallet cover (18) around and on the load (CH),
- heating means with a heat-shrink frame (20) to heat the pallet cover (18) to achieve heat-shrinking of the latter on the load (CH),
- retaining means fitted under the bottom edge (29) of the pallet cover to create an air outlet gap and arranged to prevent any vertical retraction of the pallet cover during heat-shrinking,
- and an air suction and blowing device arranged in the support table (13) and under the pallet (12),
**characterized in that** the retaining means comprise a take-up mechanism (23, 123) with four movable control fingers (26) designed to move away from one another to stretch the pallet cover (18) downwards holding the latter by its four corners, and at a predetermined distance from the load (CH) throughout the heat-shrink phase.

7. Device for packaging according to claim 6, **characterized in that** the control fingers (26) are horizontally and vertically movable, being arranged in two housings securedly attached to the two opposite sides of the support table (13).

8. Device for packaging according to claim 7, **characterized in that** each housing (30) contains a pair of control fingers (26) operating in conjunction with drive means (32) to occupy a near position or a separated position.

9. Device for packaging according to claim 8, **characterized in that** the drive means (32) of the take-up mechanism (23) comprise a transmission device (33) actuated by a geared motor (34) to move each finger (26) along an inclined or curved ramp (35), or by articulated arms the end-of-travel positions whereof correspond to the near position and to the separated position of the fingers (26).

10. Device for packaging according to claim 8, **characterized in that** the drive means (32) of the take-up mechanism (123) comprise an operating jack (39) operating in conjunction with a swivelling lever (36) to move each finger (26) between the near position and the separated position.

11. Device for packaging according to claim 10, **characterized in that** a return spring (38) is associated with each lever (36) to move the latter from the separated position to the near position.

12. Device for packaging according to claim 6, **characterized in that** the air suction and blowing device is formed by a fan (21) coupled to an electric motor (22) with reversal of the direction of rotation.

13. Device for packaging according to claim 6, **characterized in that** the control fingers (26) are hollow and comprise suction holes designed to eliminate sliding of the film on said fingers during the heat-shrink phase.

14. Device for packaging according to claim 6, **characterized in that** the control fingers (26) are hollow and are connected to a gas injection device for performing aseptizing or another treatment inside the pallet cover (18), said gas injection being performed just before heat-sealing.

## Patentansprüche

1. Verfahren zum Verpacken eines palettierten Gutstapels (CH) mit einer Haube aus wärmeschrumpfbarem Kunststoff, das umfasst:
- Anordnung des Gutstapels (CH) auf einem Auflagetisch (13), wobei eine Bodenplane (14) dazwischengelegt wird, die die Oberseite (15) der Palette (12) bedeckt,
- eine Erwärmung der vorab auf dem Gutstapel (CH) angeordneten Haube (18), um deren Anschrumpfen an die Seiten des Gutstapels (CH) sicherzustellen,
- Abzug der zwischen der Haube (18) und dem Gutstapel (CH) eingeschlossenen Luft, und zwar durch deren Herauspressen durch einen seitlichen Austrittsspalt (24), der durch Rückhaltemittel hergestellt wird, die unter dem unteren Rand (29) der Haube angeordnet werden und ein vertikales Schrumpfen der Haube während des Wärmeschrumpfens verhindern sollen,
- und in einem Entfernen der Rückhaltemittel, um den unteren Rand (29) der Haube (18) an die herabhängenden Ränder der Bodenplane (14) zu schrumpfen und so die Verpackung dicht zu machen,
**dadurch gekennzeichnet, dass**
- nach dem Umhüllen des Gutstapels (CH) Anordnung von Rückhaltemitteln unter dem unteren Rand (29), um die Haube (18) leicht von unten her zu spannen, indem der untere Rand (29) an den vier Ecken und in einem vorbestimmten Abstand um den Gutstapel (CH) von diesem entfernt gehalten wird, damit während des gesamten Wärmeschrumpfungsvorgangs der Spalt (24) am Umfang offen erhalten bleibt,
- und Absaugung der eingeschlossenen Luft durch diesen seitlichen Abzugsspalt (24), damit während des Wärmeschrumpfens die Haube (18) komplett entleert wird.

2. Verpackungsverfahren nach Anspruch 1, **dadurch gekennzeichnet, dass** vor dem Anbringen der Rückhaltemittel in das Innere der Haube (18) vorteilhafterweise Luft eingeblasen wird, um im Einführungsbereich (31) den unteren Rand (29) vom Gutstapel (CH) entfernt zu halten.

3. Verpackungsverfahren nach Anspruch 1 oder 2, **dadurch gekennzeichnet, dass** zunächst die Rückhaltemittel vertikal von einer unteren Ebene außerhalb der Haube (18) zu einer oberen Ebene innerhalb der Haube eingeführt und diese Rückhaltemittel dann horizontal zu den vier Ecken des unteren Rands (29) hin entfernt werden, um die Haube (18) offen zu halten.

4. Verpackungsverfahren nach Anspruch 1, **dadurch gekennzeichnet, dass** nach dem Absaugen der Luft ein Gas eingeblasen wird, um den Innenraum der Haube keimfrei zu machen oder zu behandeln.

5. Verpackungsverfahren nach Anspruch 3, **dadurch gekennzeichnet, dass** die Rückhaltemittel während des Heißsiegelns des unteren Rands (29) an die Bodenplane (14) von der oberen Ebene zur unteren Ebene außerhalb der Haube weggezogen werden.

6. Vorrichtung zum Verpacken eines palettierten Gutstapels (CH) mit einer Haube (18) aus wärmeschrumpfbarem Kunststoff, die umfasst:
- einen Auflagetisch (13) für den palettierten Gutstapel (CH),
- Umhüllungsmittel zum Ziehen der offenen Haube (18) um und auf den Gutstapel (CH),
- Mittel zum Erwärmen mit einem Schrumpfrahmen (20) zum Erwärmen der Haube (18) im Hinblick auf deren Aufschrumpfen auf den Gutstapel (CH),
- Rückhaltemittel, die unter dem unteren Rand (29) der Haube angeordnet werden, um einen Spalt herzustellen, durch den die Luft entweichen kann, und die so vorgesehen sind, dass sie ein vertikales Schrumpfen der Haube während des Wärmeschrumpfens verhindern,
- und eine Vorrichtung zum Ansaugen und Einblasen von Luft, die in dem Auflagetisch (13) und unter der Palette (12) angeordnet ist,
**dadurch gekennzeichnet, dass** die Rückhaltemittel einen Aufnahmemechanismus (23, 123) mit vier beweglichen Steuerfingern (26) umfassen, die voneinander entfernt werden sollen, um die Haube (18) nach unten zu spannen, wobei sie diese während des gesamten Wärmeschrumpfungsvorgangs an den vier Ecken und in einem vorbestimmten Abstand von dem Gutstapel (CH) entfernt halten.

7. Verpackungsvorrichtung nach Anspruch 6, **dadurch gekennzeichnet, dass** die Steuerfinger (26) horizontal und vertikal beweglich und in zwei Gehäusen (30) angeordnet, die fest mit den beiden entgegengesetzten Seiten des Auflagetisches (13) verbunden sind.

8. Verpackungsvorrichtung nach Anspruch 7, **dadurch gekennzeichnet, dass** jedes Gehäuse (30) ein Paar Steuerfinger (26) beherbergt, die mit Antriebsmitteln (32) zusammenwirken, um eine angenäherte oder abgespreizte Position einzunehmen.

9. Verpackungsvorrichtung nach Anspruch 8, **dadurch gekennzeichnet, dass** die Antriebsmittel (32) des Aufnahmemechanismus (23) eine von einem Getriebemotor (34) gesteuerte Übersetzungsvorrichtung (33) zum Bewegen jedes Fingers (26) entweder entlang einer schrägen oder gebogenen Schiene (35) oder mittels Gelenkarmen umfassen, deren Endpositionen jeweils der angenäherten bzw. der entfernten Position der Finger (26) entsprechen.

10. Verpackungsvorrichtung nach Anspruch 8, **dadurch gekennzeichnet, dass** die Antriebsmittel (32) des Aufnahmemechanismus (123) einen Steuerungszylinder (39) umfassen, der mit einem Schwenkhebel (36) zusammenwirkt, um jeden Finger (26) zwischen der angenäherten und entfernten Position zu bewegen.

11. Verpackungsvorrichtung nach Anspruch 10, **dadurch gekennzeichnet, dass** eine Rückholfeder (38) mit jedem Hebel (36) verbunden ist, um ihn aus der entfernten in die angenäherte Position zurückzuführen.

12. Verpackungsvorrichtung nach Anspruch 6, **dadurch gekennzeichnet, dass** die Ansaug- und Einblasvorrichtung von einem Ventilator (21) gebildet wird, der mit einem Elektromotor (22) mit umkehrbarer Drehrichtung verbunden ist.

13. Verpackungsvorrichtung nach Anspruch 6, **dadurch gekennzeichnet, dass** die Steuerfinger (26) hohl sind und Ansaugöffnungen umfassen, die ein Gleiten der Folie auf die Finger während des Schrumpfungsvorgangs verhindern sollen.

14. Verpackungsvorrichtung nach Anspruch 6, **dadurch gekennzeichnet, dass** die Steuerfinger (26) hohl und mit einer Vorrichtung zum Einblasen von Gas verbunden sind, wodurch eine Entkeimung oder eine beliebige andere Behandlung innerhalb der Haube (18) durchgeführt werden kann, wobei das Einblasen von Gas kurz vor dem Heißsiegeln erfolgt.
